# EUROPÄISCHE PATENTSCHRIFT

(11) **EP 1 560 753 B1**
(45) Veröffentlichungstag und Bekanntmachung des Hinweises auf die Patenterteilung: **20.02.2008**
(21) Anmeldenummer: 03788987.0
(22) Anmeldetag: 31.10.2003
(51) Int. Cl.: B65B 41/14

(54) **SPANNSTÜCK EINER TRANSPORTKETTE FÜR EINE FOLIENBAHN**
TENSIONING PIECE OF A CONVEYOR CHAIN FOR A FILM WEB
TENDEUR D'UNE CHAINE DE TRANSPORT POUR UNE BANDE DE FILM

(30) Priorität: 05.11.2002 DE 10251740
(43) Veröffentlichungstag der Anmeldung: 10.08.2005
(73) Patentinhaber: CFS Germany GmbH, 35216 Biedenkopf-Wallau (DE)
(72) Erfinder: NIESAR, Jürgen, 57334 Bad Laasphe (DE)
(74) Vertreter: Wolff, Felix
(86) Internationale Anmeldenummer: PCT/EP2003/012118
(87) Internationale Veröffentlichungsnummer: WO 2004/041650

(56) Entgegenhaltungen:
- DE-A- 2 355 921
- DE-A- 19 525 523
- DE-C- 572 755
- FR-A- 2 484 381
- US-A- 3 726 389
- US-A- 3 738 556

## Beschreibung

Die vorliegende Erfindung betrifft ein Spannstück, eine Transportkette und ein Mittel zum Öffnen und Schließen des Spannstücks.

Beim Transportieren von Verpackungsfolienbahnen auf Verpackungsmaschinen ist es erforderlich die Verpackungsfolienbahnen straff zu spannen und sie dabei gleichzeitig zu fördern, wobei die Verpackungsfolienbahn am Anfang der Maschine eingespannt und am Ende der Verpackungsmaschine wieder freigegeben wird. Das beständige wechselnde Spannen und Freigeben der Verpackungsfolienbahn verlangt einen Mechanismus, mit dem diese Vorgänge mit einfachen Mitteln und großer Sicherheit ausgeführt werden können. Gemäß dem Stand der Technik haben sich dafür Ketten bewährt, bei denen jedes Glied mit einem entsprechenden Spannstück versehen ist, das beim Überlaufen eines ersten Kettenrades jeweils geöffnet und wieder geschlossen wird und die Verpackungsfolienbahn dabei eingespannt wird. Beim Überlaufen eines zweiten Kettenrades wird das Spannstück wiederum geöffnet und dann geschlossen, wobei in diesem Fall die Verpackungsfolienbahn wieder freigegeben wird.

Die dabei verwendeten Spannelemente sind beispielsweise in der DE 195 25 523, der DE 33 15 419, der DE 23 55 921 und in der Fr 81 110 60 offenbart. Die Spannstücke gemäß dem Stand der Technik haben jedoch den Nachteil, dass sie vergleichsweise aufwendig herzustellen sind und/oder dass sie vergleichsweise schnell abnutzen.

Der vorliegenden Erfindung lag deshalb die Aufgabe zugrunde ein Spannstück zur Verfügung zu stellen, das die Nachteile des Standes der Technik nicht aufweist.

Gelöst wird die Aufgabe erfindungsgemäß mit einem Spannstück gemäß Patentanspruch 1.

Vorteilhafte Ausführungsformen des erfindungsgemäßen Spannstücks sind in den Unteransprüchen beansprucht.

In einer bevorzugt Ausführungsform der vorliegenden Erfindung sind das Mittelstück und der Fuß in der Lagerlasche gelagert. Diese Ausführungsform der vorliegenden Erfindung hat den Vorteil, dass das Klemmstück besonders gut gegen eine Verkantung an der Lagerlasche gesichert ist.

Vorzugsweise besteht das Klemmittel aus zwei Teilen, wobei in einer besonders bevorzugten Ausführungsform der vorliegenden Erfindung das Klemmstück und das Mittelstück ein Teil sowie der Fuß das andere Teil ist. Ebenfalls besonders bevorzugt ist das Klemmstück ein Teil sowie das Mittelstück und der Fuß das andere Teil. Die Verbindung zwischen den jeweiligen Teilen erfolgt vorzugsweise durch Stoffundloder Kraftschluß.

In einer bevorzugten Ausführungsform der vorliegenden Erfindung ist die Lagerlasche U-förmig.

Weiterhin bevorzugt weist die Lagerlasche auf der ersten Oberfläche, die mit dem Klemmstück zusammenwirkt eine vorzugsweise kreisförmige Ausnehmung auf. Durch diese Ausführungsform der vorliegenden Erfindung wird die Einspannung der Verpackungsfolien verbessert.

Es war für den Fachmann überaus erstaunlich und nicht zu erwarten, dass das erfindungsgemäße Spannstück einfach und kostengünstig herzustellen ist. Darüber hinaus zeichnet sich das Spannstück durch einen geringen Verschleiß aus.

Das Spannstück ist vorzugsweise Teil einer Transportkette für Verpackungsfolienbahnen. Gegenstand der vorliegenden Erfindung ist deshalb auch eine Transportkette, die das erfindungsgemäße Spannstück aufweist.

Im folgenden wird die Erfindung anhand der Figuren 1 - 8 erläutert. Diese Erläuterungen sind lediglich beispielhaft und schränken den allgemeinen Erfindungsgedanken nicht ein.
- **Figur 1**: zeigt eine Ausführungsform des Klemmittels.
- **Figur 2**: zeigt eine andere Ausführungsform des Klemmittels.
- **Figur 3**: zeigt eine weitere Ausführungsform des Klemmittels.
- **Figur 4**: zeigt drei Ausführungsformen des erfindungsgemäßen, geschlossenen Spannstücks in jeweils zwei Ansichten.
- **Figur 5**: zeigt drei Ausführungsformen des erfindungsgemäßen, geöffneten Spannstücks in jeweils zwei Ansichten.
- **Figur 6**: zeigt eine Ausführungsform des Mittels zum Öffnen und Schließen des Spannstückes.
- **Figur 7**: zeigt eine andere Ausführungsform des Mittels zum Öffnen und Schließen des Spannstückes.
- **Figur 8**: zeigt eine weitere Ausführungsform des Mittels zum Öffnen und Schließen des Spannstückes.

**Figur 1** zeigt eine Ausführungsform des Klemmittels 3 des erfindungsgemäßen Spannstücks. Das Klemmittel 3 ist zweigeteilt, wobei in dem vorliegenden Fall das Klemmstück 4 und das Mittelstück 7 ein Teil und der Fuß 5 das andere Teil darstellen. Das Mittelstück 7 und der Fuß 5 sind miteinander verschraubt. Die Schraubverbindung kann beispielsweise durch einen Klebstoff gesichert werden. Das Klemmstück 7 weist eine kreisringförmige Ausbuchtung 24 auf, mit der die Folie gegen eine Lagerlasche (nicht dargestellt) gedrückt wird.

**Figur 2** zeigt eine andere Ausführungsform des Klemmittels. Dieses Klemmittel 3 entspricht im wesentlichen dem Klemmittel gemäß Figur 1, mit der Ausnahme, dass in dem vorliegenden Fall das Mittelstück 7 und der Fuß 5 miteinander verpreßt sind.

**Figur 3** zeigt eine weitere Ausführungsform des Klemmittels 3. Das Klemmittel 3 ist zweigeteilt, wobei in dem vorliegenden Fall der Fuß 5 und das Mittelstück 7 ein Teil und das Klemmstück 4 das andere Teil darstellen. Das Mittelstück 7 ist mit dem Klemmstück 4 durch eine Bördelung 26 verbunden. Ansonsten gelten die Ausführungen zu Figur 1.

**Figur 4** zeigt drei Ausführungsformen des erfindungsgemäßen geschlossenen Spannstücks 1 in jeweils zwei Ansichten. Die Spannstücke 1 bestehen jeweils aus einer U-förmigen Lagerlasche 2, in der das Klemmittel 3 im wesentlichen entlang seiner Mittelachse verschieblich gelagert ist. Die Klemmittel 3 entsprechen den Klemmitteln gemäß den Figuren 1 - 3. Jedes Klemmittel 3 weist ein Klemmstück 4, ein Mittelstück 7 und einen Fuß 5 auf, die miteinander verbunden sind. Das Klemmstück 4 wirkt mit der ersten Oberfläche 6 der Lagerlasche 2 so zusammen, dass eine Folie dazwischen einspannbar ist. In dem vorliegenden Fall weist das Klemmstück eine Ausbuchtung 24 und die Oberfläche 6 eine Einbuchtung 23 auf, so dass die Folie entlang eines Segmentes eines Kreisrings eingespannt wird. Das Mittelstück 7 ist in einer Bohrung in der Lagerlasche 2 verschieblich gelagert. Der Fuß 5 ist in einer weiteren Bohrung in der Lagerlasche 2 verschieblich gelagert. Eine Feder 8 ist im Bereich des Mittelstücks 7 angeordnet und wirkt auf der einen Seite mit dem Fuß 5 und auf der anderen Seite mit der Oberfläche 25 der Lagerlasche 2 zusammen, so dass das Klemmstück 4 gegen die Oberfläche 6 der Lagerlasche 2 gezogen wird. Das erfindungsgemäße Spannstück 1 ist jeweils an den Gliedern 9 einer Transportkette angebracht. Mit der Transportkette werden beispielsweise Folienbahnen in einer Verpackungsmaschine transportiert.

**Figur 5** zeigt die drei Ausführungsformen des erfindungsgemäßen Spannstücks gemäß Figur 4 in geöffnetem Zustand. Die Öffnung erfolgt durch eine Druckkraft F, die von unten auf den Fuß 5 des Klemmittels 3 wirkt und das Klemmittel 3 relativ zu der Lagerlasche 2 nach oben drückt, so dass zwischen dem Klemmstück 4 und der ersten Oberfläche 6 ein Spalt 10 entsteht, in den der Folienrand (nicht dargestellt) eingeführt werden kann. Der Fachmann erkennt, dass die Kraft F nicht direkt von unten wirken muß. Durch das Verschieben des Klemmittels 3 nach oben wird die Feder 8 zwischen der zweiten Oberfläche 25 und dem Fuß 5 komprimiert. Nachdem der Folienrand in den Spalt 10 eingeführt worden ist, wird die Kraft F so vermindert, dass die Rückstellkraft der Feder den Spalt 10 wieder schließt und der Folienrand zwischen dem Klemmstück 4 und der Oberfläche 6 eingespannt wird. Im geöffneten Zustand ist die Ausnehmung 24 in der Oberfläche 6 sichtbar, die mit der Ausbuchtung 23 zusammenwirkt, so dass das Einklemmen des Folienrandes entlang eines Kreisringsegmentes erfolgt. Der Fachmann erkennt, dass das Öffnen und Schließen des erfindungsgemäßen Spannstückes beliebig oft erfolgen kann.

**Figur 6** zeigt eine Ausführungsform eines Mittels 14 zum Öffnen und Schließen des Spannstückes 3, das jeweils an einem Glied 9 der Transportkette 13 (nur teilweise dargestellt) angebracht ist. Die Transportkette 13 wird durch das Zahnrad 17 angetrieben und/oder umgelenkt. Die Laufrichtung der Transportkette 13 ist durch den Pfeil dargestellt. Das Mittel 14 ist auf derselben Welle 18 wie das Zahnrad 17 jedoch ortsfest angeordnet. Das Mittel 14 weist zwei Rampen 15, 16 auf. Die Füße 5 der Spannstück 1 laufen zunächst über die Rampe 15 und werden dabei nach oben gedrückt, so dass sich das Spannstück 1 allmählich öffnet. Nachdem Öffnen und nachdem der Folienrand (nicht dargestellt) eingelegt wurde, läuft der Fuß 5 entlang der Rampe 16 und das Spannstück 1 schließt sich langsam wieder bis es völlig geschlossen und die Folienbahn eingespannt ist. Der Fachmann erkennt, dass die Rampen jeweils eine beliebige Form aufweisen können, die optimal an das gewünschte Öffnungs- bzw. Schließungsverhalten des Spannstückes angepaßt ist. Je schneller das Öffnen- bzw. Schließen des Spannstückes erfolgen soll, desto steiler muß die Rampe sein und umgekehrt. Es ist jedoch auch durchaus denkbar, dass die Rampen die Form einer Kurve aufweisen und/oder dass die Rampen 15, 16 jeweils unterschiedlich in Länge und/oder Steigung gestaltet sind. Die Rampen haben insbesondere den Vorteil, dass ein abruptes Öffnen bzw. Schließen des Spannstückes, wie es bei Mitteln zum Öffnen- bzw. Schließen des Spannstückes gemäß dem Stand der Technik üblich ist, vermieden wird, wodurch Verschleiß und ein Verwerfen und/oder Einreißen der eingespannten Folie vermindert wird.

**Figur 7** zeigt eine andere Ausführungsform eines Mittels zum Öffnen und Schließen des Spannstückes, das sich im Vergleich zu dem Mittel gemäß Figur 6 dadurch unterscheidet, dass der Winkel der beiden Rampen 15, 16 zueinander in dem vorliegenden Beispiel kleiner ist als in dem Beispiel gemäß Figur 6.

**Figur 8** zeigt eine weitere Ausführungsform eines Mittels zum Öffnen und Schließen des Spannstückes, das jeweils an einem Glied 9 der Transportkette 13 (nur teilweise dargestellt) angebracht ist. Die Transportkette 13 wird durch das Zahnrad 17 angetrieben und/oder umgelenkt. Die Laufrichtung der Transportkette 13 ist durch den Pfeil dargestellt. Das Mittel ist in dem vorliegenden Fall ein drehbar gelagerte Scheibe 20, deren Drehachse 21 zur Drehachse 22 des Zahnrades 17 versetzt angeordnet ist. Sobald der Fuß 5 mit der Scheibe 20 in Berührung kommt, wird das Klemmittel 3 in der Lagerlasche 2 so verschoben, dass sich ein Spalt 10 zwischen dem Klemmstück 4 und der Oberfläche der Lagerlasche ausbildet, in den der Folienrand eingeführt werden kann. Das Schließen des Spannstückes erfolgt analog.

## Patentansprüche

1. Spannstück (1) mit:
- einer Lagerlasche (2) mit einer ersten und zweiten Oberfläche (6, 25),
- einem Klemmittel (3), das in der Lagerlasche (2) verschieblich gelagert ist und das ein Klemmstück (4), das mit der ersten Oberfläche (6) zusammenwirkt und einen Fuß (5) aufweist, wobei das Klemmstück (4) und der Fuß (5) über ein Mittelstück (7) miteinander verbunden sind,
- einer Feder (8), die mit der zweiten Oberfläche (25) zusammenwirkt,
**dadurch gekennzeichnet, dass**
- das Mittelstück (7) einen geringeren Durchmesser aufweist als der Fuß (5) und
- die Feder (8) außer mit der zweiten Oberfläche (25) mit dem Fuß (5) zusammenwirkt.

2. Spannstück nach Anspruch 1, **dadurch gekennzeichnet, dass** das Mittelstück (7) und der Fuß (5) in der Lagerlasche verschieblich gelagert sind.

3. Spannstück nach Anspruch 2, **dadurch gekennzeichnet, dass** das Klemmittel (3) aus zwei Teilen besteht,

4. Spannstück nach Anspruch 3, **dadurch gekennzeichnet, dass** das Klemmstück (4) sowie das Mittelstück (7) das eine Teil und der Fuß (5) das andere Teil ist.

5. Spannstück nach Anspruch 3, **dadurch gekennzeichnet, dass** das Klemmstück (4) das eine Teil und das Mittelstück (7) sowie der Fuß (5) das andere Teil ist.

6. Spannstück nach einem der Ansprüche 3 - 5, **dadurch gekennzeichnet, dass** die Verbindung zwischen den Teilen ein Stoff und/oder Kraftschluß ist,

7. Spannstück nach einem der voranstehenden Ansprüche, **dadurch gekennzeichnet, dass** die Lagerlasche (2) U-förmig ist.

8. Spannstück nach einem der voranstehenden Ansprüche, **dadurch gekennzeichnet, dass** die Lagerlasche (2) auf der ersten Oberfläche (6) eine vorzugsweise kreisringförmige Ausnehmung (23) aufweist.

9. Spannstück nach Anspruch 8, **dadurch gekennzeichnet dass** das Klemmstück (4) eine vorzugsweise kreisringförmige Ausbuchtung (24) aufweist, die mit der Ausnehmung (23) zusammenwirkt,

10. Spannstück nach einem der voranstehenden Ansprüche, **dadurch gekennzeichnet, dass** es Teil einer Kette (13) ist, vorzugsweise einer Transportkette für Folienbahnen ist.

11. Transportkette, vorzugsweise für Folienbahnen, **dadurch gekennzeichnet, dass** sie Spannstücke gemäß einem der Ansprüche 1 - 10 aufweist.

## Claims

1. Tensioning part (1) having:
- a bearing bracket (2) having a first and a second surface (6, 25),
- a clamping means (3) which is mounted displaceably in the bearing bracket (2) and has a clamping part (4) which interacts with the first surface (6) and has a base (5), the clamping part (4) and the base (5) being connected to one another via a central part (7),
- a spring (8) which interacts with the second surface (25),
**characterized in that**
- the central part (7) has a smaller diameter than the base (5) and,
- in addition to with the second surface (25), the spring (8) interacts with the base (5).

2. Tensioning part according to Claim 1, **characterized in that** the central part (7) and the base (5) are mounted displaceably in the bearing bracket.

3. Tensioning part according to Claim 2, **characterized in that** the clamping means (3) comprises two parts.

4. Tensioning part according to Claim 3, **characterized in that** the clamping part (4) and the central part (7) are one part and the base (5) is the other part.

5. Tensioning part according to Claim 3, **characterized in that** the clamping part (4) is one part and the central part (7) and the base (5) are the other part.

6. Tensioning part according to one of Claims 3 to 5, **characterized in that** the connection between the parts is a material-to-material and/or a non-positive connection.

7. Tensioning part according to one of the preceding claims, **characterized in that** the bearing bracket (2) is U-shaped.

8. Tensioning part according to one of the preceding claims, **characterized in that** the bearing bracket (2) has a preferably circularly annular recess (23) on the first surface (6).

9. Tensioning part according to Claim 8, **characterized in that** the clamping part (4) has a preferably circularly annular bulge (24) which interacts with the recess (23).

10. Tensioning part according to one of the preceding claims, **characterized in that** it is part of a chain (13), preferably a transport chain for film webs.

11. Transport chain, preferably for film webs, **characterized in that** it has tensioning parts according to one of Claims 1 to 10.

## Revendications

1. Tendeur (1) avec :
une maille de support (2) avec une première et une seconde surfaces (6, 25),
un moyen de serrage (3) pouvant être disposé de façon mobile dans la maille de support (2) et qui présente une pièce de serrage (4) pouvant interagir avec la première surface (6) et présentant un pied (5), la pièce de serrage (4) et le pied (5) étant reliés entre eux par l'intermédiaire d'une pièce centrale (7),
un ressort (8) interagissant avec la seconde surface (25),
**caractérisé en ce que**
la pièce centrale (7) présente un diamètre plus limité que le pied (5) et
le ressort (8) interagit avec le pied (5) en dehors de la seconde surface (25).

2. Tendeur selon la revendication 1, **caractérisé en ce que** la pièce centrale (7) et le pied (5) peuvent être disposés de façon mobile dans la maille de support.

3. Tendeur selon la revendication 2, **caractérisé en ce que** le moyen de serrage (3) se compose de deux parties.

4. Tendeur selon la revendication 3, **caractérisé en ce que** la pièce de serrage (4) ainsi que la pièce centrale (7) forment la première pièce et le pied (5) l'autre pièce.

5. Tendeur selon la revendication 3, **caractérisé en ce que** la pièce de serrage (4) forme la première pièce et la pièce centrale (7) ainsi que le pied (5) forment l'autre pièce.

6. Tendeur selon l'une quelconque des revendications 3 à 5, **caractérisé en ce que** la liaison entre les pièces est une liaison par complémentarité de matière et/ou de force.

7. Tendeur selon l'une quelconque des revendications précédentes, **caractérisé en ce que** la maille de support (2) prend une forme en U.

8. Tendeur selon l'une quelconque des revendications précédentes, **caractérisé en ce que** la maille de support (2) présente sur la première surface (6) un évidement (23) prenant de préférence une forme d'anneau de cercle.

9. Tendeur selon la revendication 8, **caractérisé en ce que** la pièce de serrage (4) présente un renflement (24) prenant de préférence une forme d'anneau de cercle interagissant avec l'évidement (23).

10. Tendeur selon l'une quelconque des revendications précédentes, **caractérisé en ce qu'**il fait partie d'une chaîne (13), de préférence une chaîne de transport pour des bandes de film.

11. Chaîne de transport, de préférence pour bandes de film, **caractérisée en ce qu'**elle présente des pièces de serrage selon l'une quelconque des revendications 1 à 10.
